# EUROPÄISCHE PATENTSCHRIFT

(11) **EP 1 216 953 B1**
(45) Veröffentlichungstag und Bekanntmachung des Hinweises auf die Patenterteilung: **18.06.2003**
(21) Anmeldenummer: 01129509.4
(22) Anmeldetag: 11.12.2001
(51) Int. Cl.: B67D 1/08

(54) **Zapfkopf zur Entnahme von unter Gasdruck stehenden Getränken**
Tapping head for drawing beverages under gas pressure
Tête de soutirage pour boissons sous pression de gaz

(30) Priorität: 20.12.2000 DE 20021655 U
(43) Veröffentlichungstag der Anmeldung: 26.06.2002
(73) Patentinhaber: IPE Engineering GmbH, 77886 Lauf-Aubach (DE)
(72) Erfinder: Till, Rudolf, 77886 Lauf-Aubach (DE)
(74) Vertreter: Zipse, Erich, Dipl.-Phys.

(56) Entgegenhaltungen:
- EP-A- 0 641 736
- EP-A- 0 987 214
- DE-A- 4 312 516
- DE-U- 29 918 785

## Beschreibung

Die Erfindung betrifft einen Zapfkopf zur Entnahme von unter Gasdruck stehenden Getränken, der auf einen Behälter, beispielsweise ein Faß, aufgesetzt werden kann.

Im DE-GM 299 19 626.7 ist ein derartiger Zapfkopf beschrieben, der aus einem in einem Gehäuse untergebrachten Verschlußbolzen besteht, der von einem Schieber umgeben ist, der mittels eines Betätigungshebels auf und ab in die Anschlagstellung bewegbar ist. Dieser vorbekannte Zapfkopf ist so konzipiert, daß der Kopfraum wegfällt und somit keine Kopfraumentlüftung erforderlich ist.

DE 299 18 785 U zeigt eine Vorrichtung gemäß dem Oberbegriff des Anspruchs 1.

Bei allen Zapfköpfen wird jedoch erst der Getränkeauslaß des Behälterverschlusses bzw. -fittings und danach der Fördergasverschluß des Behälterverschlusses bzw. -fittings geöffnet, was das Eindringen von Getränken in den Fördergasbereich des Zapfkopfes beim An- und Abschlagen des Getränkebehälters zur Folge hat.

Der vorliegenden Erfindung liegt nun die Aufgabe zugrunde, ein leckagefreies An- und Abschlagen des Getränkebehälters bei gleichzeitiger Desinfektion des Behälterverschlusses bzw. -fittings und der Zapfkopfunterseite zu ermöglichen.

Die Lösung der gestellten Aufgabe erfolgt durch einen Zapfkopf gemäß Anspruch 1.

Durch die besondere Ausgestaltung wird es möglich, ein Desinfektionsmittel in den Bereich des Getränkeanschlußventils zu befördern, wobei nacheinander die Einführung des Desinfektionsmittels , die Öffnung des Fördergasanschlusses und dann erst die Öffnung des Behälterverschlusses bzw. -fittings ermöglicht wird.

Anhand der Zeichnungen soll am Beispiel bevorzugter Ausführungsformen der Gegenstand der Erfindung näher erläutert werden.

In den Zeichnungen zeigt
**Fig. 1**
   eine Ausführungsform des Zapfkopfes gemäß der Erfindung im abgeschlagenen, aber noch nicht auf das Faßfitting aufgesetzten Zustand.
**Fig. 2**
   zeigt den gleichen Zapfkopf gemäß Fig. 1, aber im auf das Faßfitting aufgesetzten Zustand.
**Fig. 3**
   zeigt den gleichen Zapfkopf in der Mitte zwischen angeschlagenem und abgeschlagenem Zustand.
**Fig. 4**
   zeigt den gleichen Zapfkopf im angeschlagenen Zustand.
**Fig. 5**
   zeigt eine weitere Ausführungsform des Zapfkopfes gemäß der Erfindung im abgeschlagenen Zustand.
**Fig. 6**
   zeigt noch eine andere Ausführungsform des Zapfkopfes gemäß der Erfindung im abgeschlagenen Zustand.
**Fig. 7**
   zeigt den Zapfkopf gemäß Fig. 6 im angeschlagenen Zustand.

Wie sich aus den Figuren der Zeichnungen ergibt, besteht der Zapfkopf gemäß der Erfindung aus einem in einem Gehäuse 1 untergebrachten Anstichstößel 2, der mittels eines Betätigungshebels 3 in die abgeschlagene Stellung (Fig. 1 und Fig. 2), in eine Zwischenstellung (Fig. 3) und in die angeschlagene Stellung (Fig. 4) auf- und abbewegt werden kann.

Innerhalb des Anstichstößels 2 ist ein Getränkeschließventil 4 angeordnet, in dem sich ein Kanal 5 für ein Desinfektionsmittel befindet. Dieser Kanal 5 führt zu einer Kolbenpumpe 6, die mit einem Desinfektionsmittelanschluß 7 verbunden ist, der im hinteren Ende ein Rückschlagventil 8 aufweist. Die Kolbenpumpe 6 weist einen nach oben stehenden Betätigungsnippel 9 auf.

Im Anstichstößel 2 ist ferner eine Getränkeleitung 10 angeordnet, die zum Ausschank führt. Ferner befindet sich im Anstichstößel 2 ein Fördergasanschluß 11 mit einem Ventil 12 für das Fördergas. Das Behälterfitting 13 befindet sich unterhalb des Getränkeschließventils 4 und weist einen Verschluß 14 für den Getränkekanal auf.

Der bei 15 gelagerte Betätigungshebel 3 weist drei versetzt angeordnete Kurvenscheiben 16,17,18 auf, die mehrere Funktionen ausführen. Bei Betätigung des Hebels 3 betätigt die erste Kurvenscheibe 16 als erstes über den Nippel 9 die Desinfektionspumpe 6, die als Kolbenpumpe ausgebildet ist, wodurch das Desinfektionsmittel in den Desinfektionskanal 5 läuft und den Bereich 13' des Fittings 13 desinfiziert.

In der in Fig. 1 gezeigten Stellung befindet sich der Zapfkopf noch über dem Fitting 13. Um auch in diesem Zustand von außen eine Desinfektion durchzuführen, ist eine Desinfektionsleitung 21 vorgesehen, die über eine Desinfektionspumpe 20 mit der Desinfektionsleitung 7 verbunden ist. Bei Betätigung der Pumpe 20 kann das Desinfektionsmittel am unteren Auslauf 22 der Leitung 21 austreten und den unteren, nicht auf dem Fitting befindlichen offenen Bereich des Zapfkopfs desinfizieren.

In der in Fig. 2 dargestellten Stellung befindet sich der Zapfkopf bereits auf dem Fitting 13, ist aber noch nicht angeschlagen. Bei Betätigung des Hebels 3 in die mittlere Stellung gemäß Fig. 3 betätigt die zweite Kurvenscheibe 17 über den oberen Teil 19 das Getränkeschließventil 4 nach unten.

Gleichzeitig bewegt die dritte Kurvenscheibe 18 über das obere Ende 19' den Anstichstößel 2 mit Gas- und Getränkeleitung und drückt diesen nach unten in seinen Sitz gegen den CO₂-Anschluß mit dem Ventil 12, so daß der CO₂-Anschluß 11 geöffnet und die Dichtung im Bereich des Fittings ebenfalls geöffnet wird. Dies ergibt sich aus Fig. 4 in der angeschlagenen Stellung des Zapfkopfes, wobei der Verschluß 14 das Getränkeschließventil an der unteren Seite verschließt. Das Fördergas kann dann durch die Leitung 11 und das zurückgestoßene Ventil 12 in den Raum 13' gelangen.

In Fig. 5 ist eine abgewandelte Ausführungsform des Zapfkopfes gemäß der Erfindung dargestellt. Bei dieser Ausführungsform befindet sich kein Desinfektionskanal in der Mitte des Getränkeschließventils 4. Im Gehäuse 1 sind zwei Desinfektionsmittelpumpen 23, 24 dargestellt, die gegeneinander arbeiten. Die linke Pumpe 23 befördert das Desinfektionsmittel in eine im Stößel angeordnete Leitung 25 in dem Raum 13' und bewirkt so eine Desinfektion. Die rechte Pumpe 24 befördert über eine weitere Leitung 26 das Desinfektionsmittel in den Raum 13'.

In den Figuren 6 und 7 ist eine weitere Ausführungsmöglichkeit des Zapfkopfes gemäß der Erfindung dargestellt. Der Hebel 3 betätigt dort über eine weitere Kurvenscheibe 27 den Stößel 30', der im Inneren einen Desinfektionskanal 29 besitzt, der mit der Desinfektionsleitung 7 verbunden ist. Im äußeren Bereich ist der Stößel 30 mit einer Dichtung 31 verbunden.

Beim Abwärtsbewegen des Hebels 3 drückt die Kurvenscheibe 27 den Dichtstößel 30 und den Stößel 30' nach unten, so daß die Dichtung 31 und der Stößel 30' auf das Fitting 33 aufgepreßt werden (Fig. 6). Gleichzeitig drückt die Kurvenscheibe 32 den Getränkestößel 28 auf den Dichtungsteller 34 gegen den Druck der Feder 35 nach unten. Das Bier kann durch eine besondere Bohrung 36 in den Raum 37 fließen und über die Leitung 10 in den Ausschank geführt werden (Fig. 7). Das Fördergas kann dann durch die Leitung 11 und das zurückgestoßene Ventil 12 in den Raum 13 gelangen und für das Fördern des Getränkes sorgen.

## Patentansprüche

1. Zapfkopf zur Entnahme von unter Gasdruck stehenden Getränken, bestehend aus einem in einem Gehäuse (1) untergebrachten Anstichstößel (2), an dem ein Getränkeschliessventil (4) angeordnet ist und der mittels eines im Gehäuse schwenkbar gelagerten Betätigungshebels (3) auf und ab in die An- bzw. Abschlagstellung bewegbar ist, wobei innerhalb oder außerhalb des Anstichstößels (2) mindestens ein Kanal (5, 21, 22) zur Zuführung eines Desinfektionsmittels angeordnet ist, **dadurch gekennzeichnet, daß** mittels des Betätigungshebels (3) aufeinanderfolgend, zuerst das Desinfektionsmittel in den Bereich des Getränkeschliessventils (4) zur Desinfektion des Fittingbereiches (13) zugeführt wird, danach der Anstichstößel (2) gegen den CO₂-Anschluß des Fittings (13) bewegt wird, worauf das Getränkeschließventil (4) geöffnet wird.

2. Zapfkopf nach Anspruch *1,* ***dadurch gekennzeichnet*, daß** der Betätigungshebel (3) drei Kurvenscheiben (16, 17, 18) aufweist, von denen beim Schwenken des Betätigungshebels die erste Kurvenscheibe (16) eine im Anstichstössel angeordnete mit der Desinfektionsleitung (7) verbundene Desinfektionskolbenpumpe (6) betätigt, wodurch das Desinfektionsmittel über einen im Anstichstößel (2) untergebrachten Desinfektionskanal (5) des Getränkeschließventils (4) dem Fittingbereich (13) zugeführt wird, und die zweite Kurvenscheibe (17) über das obere Ende(19') das Getränkeschließventil (4) nach unten bewegt, wobei die dritte Kurvenscheibe (18) über das obere Ende (19') den Anstichstößel (2) mit Gas- und Getränkeleitung nach unten in seinen Sitz gegen den CO2-Anschluß mit einem Fördergasventil (12) bewegt, so daß der C02-Anschluß geöffnet und die Dichtung im Bereich des Fittings ebenfalls geöffnet wird.

3. Zapfkopf nach Anspruch 1, ***dadurch gekennzeichnet,* daß** der Fördergasanschluß (11) über ein Fördergasventil (12) mit dem CO₂-Bereich im Fitting (13) verbunden ist.

4. Zapfkopf nach Anspruch 1, 2 oder 3, ***dadurch gekennzeichnet*, daß** ein weiterer Desinfektionskanal (21) über eine Kolbenpumpe (20) mit der Desinfektionsleitung (7) verbunden ist und der Kanal (21) eine untere Öffnung (22) aufweist, die gegen den unteren Bereich des Zapfkopfes gerichtet ist.

5. Zapfkopf nach Anspruch 1, ***dadurch gekennzeichnet,* daß** im Gehäuse (1) zwei Desinfektionsmittelkolbenpumpen (23, 24) angeordnet sind, von denen die erste Pumpe das Desinfektionsmittel in der Abwärtsbewegung (Anschlagen des Behälters) aus der Desintektionsleitung (7) in eine im Stößel angeordnete Leitung (25) in Raum zwischen dem zapfkopf und dem Fitting (13') befördert, wobei die zweite Pumpe (24) über eine weitere Leitung (26) das Desinfektionsmittel in der Aufwärtsbewegung (Abschlagen des Behälters) in den Raum (13') befördert.

6. Zapfkopf nach einem der vorhergehenden Ansprüche, ***dadurch gekennzeichnet*, daß** der Anstichstössel aus einem Getränkesstössel (28) und einem Dichtstössel (30, 30') besteht die mit einer Dichtung (31) verbunden sind, wobei beim Abwärtsbewegen eine Kurvenscheibe (27) die Stößel (28 und 30, 30') nach unten bewegt, so daß die Dichtung (31) auf das Fitting gepreßt wird wobei gleichzeitig der Getränkestößel (28) den Dichtungsteller (34) des Fittings nach unten drückt, so daß das Getränk durch eine Quebohrung (36) des Getränkerohres des Fittings zum Auslaß (10) geführt werden kann.

## Claims

1. A tapping head for drawing beverages under gas pressure, comprising a tapping plunger (2) disposed in a housing (1), on which tapping plunger (2) is arranged a beverage closing valve (4) and which tapping plunger (2) is movable up and down to the tapping and the closed position by means of an actuating lever (3) mounted pivotally in the housing, at least one channel (5, 21, 22) for feeding a disinfectant being arranged inside or outside the tapping plunger (2), **characterised in that**, successively and by means of the actuating lever (3), the disinfectant is first fed into the area of the beverage closing valve (4) for disinfecting the fitting area (13) and the tapping plunger (2) is then moved against the CO₂ connection of the fitting (13), whereupon the beverage closing valve (4) is opened.

2. Tapping head according to Claim 1, **characterised in that** the actuating lever (3) comprises three cams (16, 17, 18) of which, when the actuating lever is swivelled, the first cam (16) actuates a disinfection piston pump (6) arranged in the tapping plunger and connected to the disinfection line (7), whereby the disinfectant is fed to the fitting area (13) via a disinfectant channel (5) of the beverage closing valve (4) disposed in the tapping plunger (2), and the second cam (17) moves the beverage closing valve (4) downwardly via its upper end (19'), the third cam (18) moving the tapping plunger (2) with the gas and beverage lines downwardly via its upper end (19') into its seat against the CO₂ connection with a conveying gas valve (12), so that the CO₂ connection is opened and the seal in the area of the fitting is also opened.

3. Tapping head according to Claim 1, **characterised in that** the conveying gas connection (11) is connected to the CO₂ area in the fitting (13) via a conveying gas valve (12).

4. Tapping head according to Claim 1, 2 or 3,
**characterised in that** a further disinfection channel (21) is connected to the disinfection line (7) via a piston pump (20) and the channel (21) has a lower aperture (22) which is directed towards the lower area of the tapping head.

5. Tapping head according to Claim 1, **characterised in that** two disinfectant piston pumps (23, 24) are arranged in the housing (1), the first of which pumps, during the downward movement (tapping of the container), conveys the disinfectant from the disinfection line (7) into a line (25) arranged in the plunger and into the chamber (13') between the tapping head and the fitting, the second pump (24) conveying the disinfectant via a further line (26) into the chamber (13') during the upward movement (closing of the container).

6. Tapping head according to any one of the preceding claims, **characterised in that** the tapping plunger consists of a beverage plunger (28) and a sealing plunger (30, 30') which are connected to a seal (31), a cam (27) moving the plungers (28 and 30, 30') downwardly during the downward movement, so that the seal (31) is pressed on to the fitting, the beverage plunger (28) at the same time pressing the sealing plate (34) of the fitting downwardly so that the beverage can be conducted to the outlet (10) through a transverse bore (36) in the beverage tube of the fitting.

## Revendications

1. Tête de soutirage pour des boissons sous pression de gaz, composée d'un poinçon de mise en perce (2), logé dans un boîtier (1), sur lequel est montée une soupape d'arrêt de boisson (4) et qui peut être déplacé en position de mise en perce ou hors perce au moyen d'un levier de manoeuvre (3) supporté dans le boîtier de manière à pouvoir pivoter, au moins un canal (5, 21, 22) étant agencé à l'intérieur ou à l'extérieur du poinçon de mise en perce (2) pour amener un agent de désinfection, **caractérisée en ce que** successivement, au moyen du levier de manoeuvre 3, l'agent désinfectant est introduit en premier dans la zone de la soupape d'arrêt de boisson (4) pour désinfecter la zone du raccord (13), ensuite le poinçon de mise en perce (2) est déplacé contre l'arrivée de CO₂ du raccord (13) et enfin la soupape d'arrêt de boisson (4) est ouverte.

2. Tête de soutirage selon la revendication 1, **caractérisée en ce que** le levier de manoeuvre (3) présente trois cames (16, 17, 18) dont la première came (16), lors du basculement du levier de manoeuvre, actionne une pompe de désinfection à piston (6) agencée dans le poinçon de mise en perce et reliée à la conduite de désinfection (7), ce qui a pour effet d'amener l'agent désinfectant dans la zone du raccord (13) par l'intermédiaire d'un canal de désinfection (5) de la soupape d'arrêt de boisson (4) prévu dans le poinçon de mise en perce (2), et la deuxième came (17) déplace la soupape d'arrêt de boisson (4) vers le bas par l'intermédiaire de son extrémité supérieur (19'), tandis que la troisième came (18), par l'intermédiaire de l'extrémité supérieure (19'), déplace le poinçon de mise en perce (2) avec canal de gaz et de boisson vers le bas en appui contre l'arrivée de CO₂ avec une valve de gaz propulseur (12) de façon à ouvrir l'arrivée de CO₂ ainsi que le joint d'étanchéité dans la zone du raccord.

3. Tête de soutirage selon la revendication 1, **caractérisée en ce que** l'arrivée de gaz propulseur (11) est reliée à la zone de CO₂ dans le raccord (13) par l'intermédiaire d'une valve de gaz propulseur (12).

4. Tête de soutirage selon la revendication 1, la revendication 2 ou la revendication 3, **caractérisée en ce qu'**un autre canal de désinfection (21) est relié à la conduite de désinfection (7) par l'intermédiaire d'une pompe à piston (20) et le canal (21) présente un orifice inférieur (22) qui est dirigé vers la zone inférieure de la tête de soutirage.

5. Tête de soutirage selon la revendication 1, **caractérisée en ce que** deux pompes à piston pour agent de désinfection (23, 24) sont agencées dans le boîtier (1), la première pompe amenant l'agent désinfectant lors du mouvement descendant (mise en perce du récipient) dans l'espace (13') entre la tête de soutirage et le raccord à partir de la conduite de désinfection (7) dans une conduite (25) agencée dans le poinçon, tandis que la deuxième pompe (24) amène l'agent désinfectant dans l'espace (13') lors du mouvement ascendant (mise hors perce du récipient) par l'intermédiaire d'une autre conduite (26).

6. Tête de soutirage selon l'une des revendications précédentes, **caractérisée en ce que** le poinçon de mise en perce se compose d'un poinçon pour boisson (28) et d'un poinçon d'étanchéité (30, 30') qui sont reliés à un joint d'étanchéité (31), une came (27) déplaçant les poinçons (28 et 30, 30') vers le bas lors du mouvement descendant de façon à comprimer le joint d'étanchéité (31) sur le raccord tandis que, dans le même temps, le poinçon de boisson (28) pousse le disque d'étanchéité (34) du raccord vers le bas de façon à pouvoir guider la boisson vers la sortie (10) par l'intermédiaire d'un perçage transversal (36) du tuyau de boisson du raccord.
